# EUROPÄISCHE PATENTSCHRIFT

(11) **EP 1 128 069 B1**
(45) Veröffentlichungstag und Bekanntmachung des Hinweises auf die Patenterteilung: **30.03.2016**
(21) Anmeldenummer: 01102552.5
(22) Anmeldetag: 06.02.2001
(51) Int. Cl.: F04D 19/04, F04D 17/16

(54) **Gasreibungspumpe**
Gas friction pump
Pompe à effet visqueux

(30) Priorität: 24.02.2000 DE 10008691
(43) Veröffentlichungstag der Anmeldung: 29.08.2001
(73) Patentinhaber: Pfeiffer Vacuum GmbH, 35614 Asslar (DE)
(72) Erfinder: Conrad, Armin, 35745 Herborn (DE); Lotz, Heinrich, 35578 Wetzlar (DE)
(74) Vertreter: Knefel, Cordula

(56) Entgegenhaltungen:
- WO-A1-97/15760
- US-A- 1 810 083
- US-A- 3 734 640
- US-A- 4 668 160
- US-A- 4 978 276
- US-A- 5 553 998
- US-A- 5 927 940

## Beschreibung

Die Erfindung betrifft eine Gasreibungspumpe nach dem Oberbegriff des ersten Patentanspruches.

Zur Förderung von Gasen sind Gasreibungspumpen der verschiedensten Bauart bekannt. Ihre Arbeitsweise beruht auf der Übertragung von Impulsen von bewegten Wänden auf die Gasteilchen. Auf diese Weise wird eine Gasströmung in die gewünschte Richtung erzeugt. Gasreibungspumpen, welche in einem Druckbereich arbeiten, in dem die mittlere freie Weglänge der Gasmoleküle groß ist gegenüber den geometrischen Abmessungen der Pumpe, also im molekularen Strömungsgebiet, werden Molekularpumpen genannt.

Die erste Gasreibungspumpe dieser Art wurde von Gaede [1] vorgestellt, weitere technische Abwandlungen unter Beibehaltung des Grundprinzips sind Konstruktionen von Siegbahn [2], Holweck [3] und Becker [4]. Letztere ist als Turbomolekularpumpe bekannt und hat sich in weiten Bereichen der Technik und Wissenschaft mit großem Erfolg bewährt. Sie wird daher für die Beschreibung der vorliegenden Erfindung als Beispiel herangezogen.

Die im Folgenden beschriebenen Nachteile der bisher bekannten Pumpen und die Beseitigung der Nachteile im Rahmen der Erfindung treffen genau so gut für andere Gasreibungspumpen zu.

Das Saugvermögen einer Turbomolekularpumpe ist im wesentlichen abhängig vom Eingangsquerschnitt des Ansaugflansches, von der mittleren Umfangsgeschwindigkeit des dem auszupumpenden Raum zugewandten Rotorschaufelkranzes und dessen geometrischer Struktur, darüber hinaus von der inneren Struktur der Pumpe, durch die die Abstufung von Druckverhältnis und Saugvermögen zwischen den einzelnen Stufen bestimmt wird, und nicht zuletzt auch von demjenigen Teil der Pumpe oder der Pumpenkombination, welcher gegen Atmosphärendruck ausstößt.

Diese Verhältnisse können so optimal gestaltet werden und die Drehzahl kann im Rahmen der technischen Möglichkeiten so weit erhöht werden, dass der größte Teil der Moleküle, welche auf den o. g. Rotorschaufelkranz treffen, abgepumpt werden können. Hierbei werden nicht alle Moleküle erfasst, welche auf den Eingangsquerschnitt des Ansaugflansches treffen. Ein großer Bereich dieser Fläche wird durch die Rotorstirnfläche, welche keine gasfördernde Struktur aufweist, gebildet. Selbst wenn der Rotorschaufelkranz auf Kosten der Rotorstirnfläche weiter vergrößert wird, bleibt das Saugvermögen durch den Querschnitt des Ansaugflansches begrenzt. Es können nicht mehr Moleküle abgepumpt werden als auf die gasfördernde Struktur der Eingangsstufe treffen.

Die WO 97/15760 zeigt eine Vakuumpumpe mit abwechselnd angeordneten beschaufelten Rotor- und Statorscheiben. Bezogen auf die Rotorlängsachse befindet sich in mittlerer Höhe des Rotor-Stator-Pakets ein Zwischeneinlass, durch den Gas in Vakuumpumpe eintreten kann. Die Längsachsen der Schaufeln an Rotor- und Statorscheiben liegen in der Scheibenebene.

Der Erfindung liegt die Aufgabe zugrunde, eine Gasreibungspumpe vorzustellen, welche gegenüber den herkömmlichen Konstruktionen bei gleichbleibendem Querschnitt des Ansaugflansches ein deutlich höheres Saugvermögen aufweist.

Die Aufgabe wird durch die kennzeichnenden Merkmale des ersten Patentanspruches gelöst. Die Ansprüche 2 bis 7 6 stellen weitere Ausgestaltungsformen der Erfindung dar.

Bei der erfindungsgemäßen Anordnung nach dem Anspruch 1 ist eine zusätzliche Pumpeinheit, die aus einer oder mehreren Stufen bestehen kann, so gestaltet, dass außerhalb des Pumpgehäuses zusätzlich zur axialen Förderung auch eine Förderung in radialer Richtung stattfindet. Auch eine Förderung lediglich in radialer Richtung ist entsprechend der Merkmale des 1. Anspruches möglich. Dadurch wird erreicht, dass das Saugvermögen der Pumpe nicht mehr durch den Querschnitt des Ansaugflansches begrenzt wird. Die gesamte mit gasfördernder Struktur versehene Fläche, welche die Moleküle einfängt, ist deutlich vergrößert und dazu mit einer radialen Förderkomponente versehen.

Unterschiedliche Gestaltungsformen der pumpaktiven Rotor- und Statorbauteile sind in den folgenden Ansprüchen beschrieben.

Den größten Effekt bringt die erfindungsgemäße Anordnung, wenn die zusätzliche Pumpeinheit ganz oder teilweise außerhalb des Gehäuses angebracht ist. Aus baulichen Gründen kann es jedoch erforderlich sein, dass die zusätzliche Pumpeinheit ganz oder teilweise innerhalb des Gehäuses angebracht sein muss. Selbst dann ergibt sich durch die zusätzliche radiale Förderkomponente noch ein erheblicher Vorteil gegenüber der herkömmlichen Bauart.

Anhand der Fig. 1 bis 4 soll die Erfindung am Beispiel einer Turbomolekularpumpe näher erläutert werden:
Fig. 1 zeigt die erfindungsgemäße Anordnung.
Fig. 1a zeigt einen Schnitt entlang A/A- durch die stirnseitigen scheibenförmigen pumpaktiven Flächen.
Fig. 1b zeigt einen Schnitt entlang B/B- durch die zylindrischen pumpaktiven Flächen.
Fig. 1c zeigt eine perspektivische Darstellung der Rotorbauteile der zusätzlichen Pumpeinheit.
Fig. 2 bis 4 zeigen weitere Ausführungsformen der erfinderischen Anordnung.

Fig. 1 zeigt eine Gasreibungspumpe mit dem Gehäuse 1, welches mit einer Ansaugöffnung 2 und einer Gasaustrittsöffnung 3 versehen ist. Die Rotorwelle 4 ist in Lagern 5 und 6 fixiert und wird durch den Motor 7 angetrieben. Auf der Rotorwelle 4 sind die Rotorscheiben 12 befestigt. Diese sind mit einer pumpaktiven Struktur versehen und bewirken mit den Statorscheiben 14, welche ebenfalls mit einer pumpaktiven Struktur versehen sind, den Pumpeffekt.

Auf der Seite der Ansaugöffnung 2 ist erfindungsgemäß eine Pumpeinheit 20 angebracht. Diese ist im vorliegenden Beispiel einstufig ausgeführt. Zur weiteren Erläuterung sind in Fig. 1 a ein Schnitt entlang der Linie A/A-, in Fig. 1b ein Schnitt entlang der Linie B/B- und in Fig. 1c eine perspektivische Darstellung gezeigt. Die Rotorbauteile 21 und die Statorbauteile 22 dieser zusätzlichen Pumpeinheit bestehen jeweils aus einem stirnseitigen scheibenförmigen Abschnitt 23, 24 und zylindrischen Abschnitten 25, 26. Die pumpaktive Struktur 23a, 24a des stirnseitigen scheibenförmigen Abschnittes ist der Struktur von entsprechenden Bauteilen bei Turbomolekularpumpen nachgebildet. Die pumpaktive Struktur 25a, 26a des zylindrisches Abschnittes 25, 26 entspricht derjenigen von Schaufelrädern.

Bei der in Fig. 2 dargestellten Ausführungsform sind die Rotorbauteile 31 und Statorbauteile 32 der zusätzlichen Pumpeinheit 30 in konischer Bauform ausgebildet. Die pumpaktive Struktur dieser Bauteile entspricht einem in Förderrichtung geneigten Schaufelprofil.

Die in Fig. 3 dargestellte Ausführungsform der zusätzlichen Pumpeinheit 40 zeigt Rotorbauteile 41 und Statorbauteile 42, die jeweils eine kuppelförmige Bauform aufweisen. Auch hier entspricht die pumpaktive Struktur einem in Förderrichtung geneigten Schaufelprofil.

In Fig. 4 ist ein Beispiel dargestellt, bei welchem sich die zusätzliche Pumpeinheit 20 innerhalb des Gehäuses 1 befindet. Dies ist hier am Beispiel der Ausführungsform 20 der zusätzlichen Pumpeinheit aus Fig. 1 gezeigt. In entsprechender Weise können auch die Ausführungsformen 30 und 40 der zusätzlichen Pumpeinheit in den Fig. 2 und 3 sich innerhalb des Gehäuses befinden.

### Literatur

[1] W. Gaede, Ann. Phys. 41 (1913) 337 ff.
[2] M. Siegbahn, Arch. Math. Astr. Fys. 30 B (1943)
[3] F. Holweck, Comptes redus Acad. Science 177 (1923) 43 ff.
[4] W. Becker, Vakuum Technik 9/10 (1966)

## Patentansprüche

1. Gasreibungspumpe, bestehend aus einem Gehäuse (1) mit Ansaugöffnung (2) und Gasaustrittsöffnung (3), wobei sich in dem Gehäuse Rotor (12) und Statorbauteile (14) zur Förderung von Gasen und zur Erzeugung eines Druckverhältnisses befinden, und auf der Seite der Ansaugöffnung (2) eine ein- oder mehrstufige Pumpeinheit (20, 30, 40) angebracht ist, welche eine gasfördernde Struktur aufweist, die derart gestaltet ist, dass eine Gasförderung in radialer Richtung stattfindet und dass die Rotorbauteile (21, 31, 41) dieser Pumpeinheit und die Rotorbauteile (12) der übrigen Gasreibungspumpe sich auf derselben Rotorwelle (4) befinden, **dadurch gekennzeichnet, dass** die Rotorbauteile (21) und die Statorbauteile (22) der Pumpeinheit (20) jeweils aus einem stimseitigen scheibenförmigen pumpaktiven Abschnitt (23, 24) und aus einem zylindrischen pumpaktiven Abschnitt (25, 26) bestehen, und dass die Bauteile des stirnseitigen pumpaktiven Abschnitts (23a, 24a) entsprechenden Bauteilen bei Turbomolekularpumpen nachgebüdet ist und die pumpaktive Struktur (25a, 26a) des zylinderischen pumpaktiven Abschnitts der Struktur von Schaufelrädern entspricht.

2. Gasreibungspumpe nach Anspruch 1, **dadurch gekennzeichnet, dass** durch die Pumpeinheit (20, 30, 40) eine Gasförderung in axialer und in radialer Richtung stattfindet.

3. Gasreibungspumpe nach Anspruch 1 oder 2, **dadurch gekennzeichnet, dass** die Pumpeinheit (20, 30, 40) ganz oder teilweise außerhalb des Gehäuses (1) angebracht ist.

4. Gasreibungspumpe nach Anspruch 1 oder 2, **dadurch gekennzeichnet, dass** die Pumpeinheit (20, 30, 40) ganz oder teilweise innerhalb des Gehäuses (1) angebracht ist.

## Claims

1. Gas friction pump consisting of a housing (1) with a suction opening (2) and a gas outlet opening (3), wherein rotor (12) and stator components (14) are located in the housing for conveying gases and for the production of a compression ratio, and on the suction opening (2) side there is mounted a one-or multi-stage pump unit (20, 30, 40), which has a gas conveying structure, which is configured so that the gas is conveyed in a radial direction and in that the rotor components (21, 31, 41) of this pump unit and the rotor components (12) of the rest of the gas friction pump are located on the same rotor shaft (4) **characterised in that** the rotor components (21) and the stator components (22) of the pump unit (20) each consist of an end pump-active portion (23, 24) in the form of a disc and of a cylindrical pump-active portion, and **in that** the components of the end pump-active portion (23a, 24a) replicate the corresponding components in turbomolecular pumps and the pump-active structure (25a, 26a) of the cylindrical pump-active structure corresponds to the structure of blade wheels.

2. Gas friction pump according to claim 1, **characterised in that** gas is conveyed in an axial and a radial direction by the pump unit (20, 30, 40).

3. Gas friction pump according to claim 1 or 2, **characterised in that** the pump unit (20, 30, 40) is mounted wholly or partly outside the housing (1).

4. Gas friction pump according to claim 1 or 2, **characterised in that** the pump unit (20, 30, 40) is mounted wholly or partly inside the housing (1).

## Revendications

1. Pompe à gaz à friction, comprenant un boîtier (1) avec une ouverture d'aspiration (2) et une ouverture de sortie de gaz (3), des composants de rotor (12) et de stator (14) étant disposés dans le boîtier pour refouler des gaz et générer un rapport de pression, et du côté de l'ouverture d'aspiration (2) étant montée une unité de pompe (20, 30, 40) à un ou plusieurs étages, qui présente une structure de refoulement de gaz configurée de telle sorte qu'un refoulement de gaz dans la direction radiale se produise et que les composants de rotor (21, 31, 41) de cette unité de pompe et les composants de rotor (12) du reste de la pompe à gaz à friction se trouvent sur le même arbre de rotor (4), **caractérisée en ce que** les composants de rotor (21) et les composants de stator (22) de l'unité de pompe (20) se composent à chaque fois d'une portion active de pompe (23, 24) en forme de disque du côté frontal et d'une portion active de pompe cylindrique (25, 26), et **en ce que** les composants (23a, 24a) de la portion active de pompe du côté frontal reproduisent des composants correspondants dans des pompes turbomoléculaires et **en ce que** la structure active de pompe (25a, 26a) de la portion active de pompe cylindrique correspond à la structure de roues à aube.

2. Pompe à gaz à friction selon la revendication 1, **caractérisée en ce qu'**un refoulement de gaz dans la direction axiale et radiale a lieu à travers l'unité de pompe (20, 30, 40).

3. Pompe à gaz à friction selon la revendication 1 ou 2, caractérisée en c que l'unité de pompe (20, 30, 40) est montée complètement ou partiellement à l'extérieur du boîtier (1).

4. Pompe à friction selon la revendication 1 ou 2, **caractérisé en ce que** l'unité de pompe (20, 30, 40) est montée complètement ou partiellement à l'intérieur du boîtier (1).
